# EUROPÄISCHE PATENTSCHRIFT

(11) **EP 3 889 098 B1**
(45) Veröffentlichungstag und Bekanntmachung des Hinweises auf die Patenterteilung: **17.01.2024**
(21) Anmeldenummer: 21160922.7
(22) Anmeldetag: 05.03.2021
(51) Int. Cl.: B66F 9/24, B66F 17/00, G01R 31/08

(54) **FLURFÖRDERZEUG MIT EINEM KOMMUNIKATIONSNETZWERK UND DIAGNOSEVERFAHREN FÜR EIN FLURFÖRDERZEUG MIT EINEM KOMMUNIKATIONSNETZWERK**
INDUSTRIAL TRUCK WITH A COMMUNICATION NETWORK AND DIAGNOSTIC METHOD FOR AN INDUSTRIAL TRUCK WITH A COMMUNICATION NETWORK
CHARIOT DE MANUTENTION DOTÉ D'UN RÉSEAU DE COMMUNICATION ET PROCÉDÉ DE DIAGNOSTIC POUR UN CHARIOT DE MANUTENTION DOTÉ D'UN RÉSEAU DE COMMUNICATION

(30) Priorität: 25.03.2020 DE 102020108184
(43) Veröffentlichungstag der Anmeldung: 06.10.2021
(73) Patentinhaber: Jungheinrich Aktiengesellschaft, 22047 Hamburg (DE)
(72) Erfinder: ROLINK, Jérôme, 23843 Bad Oldesloe (DE); PROCHNOW, Thorge, 22415 Hamburg (DE); DOHRMANN, Lars, 22391 Hamburg (DE); PAUTZ, Alexander, 22846 Norderstedt (DE); WINKEL, Steffen, 22850 Norderstedt (DE); HARTWIG, Jobst, 25421 Pinneberg (DE)
(74) Vertreter: Seemann & Partner Patentanwälte mbB

(56) Entgegenhaltungen:
- DE-T5-112013 000 100
- JP-A- H0 761 786
- US-A1- 2006 181 283
- US-B1- 7 960 976

## Beschreibung

Die Erfindung betrifft ein Flurförderzeug mit einem Kommunikationsnetzwerk, umfassend ein erstes und ein zweites Netzwerkgerät, die über eine Datenleitung miteinander verbunden sind, wobei das erste und/oder das zweite Netzwerkgerät dazu eingerichtet sind/ist, einen Signalqualitätsindex einer über die Datenleitung etablierten Datenverbindung zwischen dem ersten und dem zweiten Netzwerkgerät zu bestimmen. Die Erfindung betrifft ferner ein Diagnoseverfahren für ein Flurförderzeug mit einem Kommunikationsnetzwerk, wobei das Kommunikationsnetzwerk ein erstes und eine zweites Netzwerkgerät umfasst, die über eine Datenleitung miteinander verbunden sind, wobei das erste und/oder das zweite Netzwerkgerät einen Signalqualitätsindex einer über die Datenleitung etablierten Datenverbindung zwischen dem ersten und dem zweiten Netzwerkgerät bestimmen/bestimmt.

Ethernet-Netzwerke im Automobilbereich werden üblicherweise als "Automotive-Ethernet" bezeichnet. Sie dienen dazu, den steigenden Bedarf an Hochgeschwindigkeits-Datenübertragung in Fahrzeugen zu bedienen. Große Datenmengen müssen beispielsweise beim Einsatz hochauflösender Videokameras mit hohen Bildwiederholraten und großer Farbtiefe übertragen werden. Auch die steigende Anzahl an Aktuatoren und Sensoren innerhalb eines Fahrzeugs, welche ebenso wie Kameras in der Regel mit einer zentralen Steuereinheit kommunizieren, erhöht die Datenlast innerhalb des Fahrzeugs. Die derzeit in Fahrzeugen eingesetzte und bewährte Kommunikationsschnittstelle CAN ist bezüglich ihrer verfügbaren Bandbreite größtenteils ausgereizt, so dass Automotive-Ethernet sich als ein möglicher neuer Standard für die Datenkommunikation in Kraftfahrzeugen anbietet.

Seit 2016 ist Automotive-Ethernet im IEEE-Standard 802.3bw spezifiziert. Demgemäß sind Datenübertragungsraten von bis zu 100 Mbit/s über unabgeschirmte Ethernet-Kabel mit einer einzigen verdrillten Doppelader (Single-Twisted-Pair-Ethernet, STPE) vorgesehen. Diese Datenübertragungsraten werden bei Verwendung von STPE bis zu einer maximalen Übertragungslänge von 15 m erreicht, wobei die ebenfalls im Standard geforderten Bit-Fehlerrate (Bit Error Rate, BER) von kleiner 10^-10 (zehn hoch minus zehn) eingehalten werden soll.

Die bei Automotive-Ethernet auf der physikalischen Ebene (engl. physical layer) eingesetzten Netzwerkcontroller sind dazu eingerichtet einen Signalqualitätsindex (SQI) zu bestimmen. Der SQI ist ein Maß für das Signal-Rausch-Verhältnis (engl. signal-to-noise ratio, SNR). Der SQI nimmt beispielsweise diskrete Werte zwischen 0 und 7 an, wobei SQI = 0 der schlechteste und SQI = 7 der beste Wert sind. Ab SQI = 3 soll das SNR so gering sein, dass die Bit-Fehlerrate kleiner als zehn hoch minus zehn ist (BER < 10^-10). Diese Definition ist beispielsweise in dem Dokument: "Advanced diagnostic features for 100BASE-T1 automotive Ethernet PHYs, TC1 - advanced PHY features. OPEN Alliance (One-Pair Ether-Net) Special Interest Group (SIG)", beschrieben.

Werden STPE-Kabel für ein Kommunikationsnetzwerk in einem Flurförderzeug eingesetzt, sind diese in vielen Fällen zyklischen Wechselbelastungen ausgesetzt. Erfolgt die Verlegung der Kabel über den Hubmast und werden damit verbunden beispielsweise Umlenkrollen zur Führung der Kabel eingesetzt, resultieren daraus durch die ständige Bewegung des Hubmastes mechanische Belastungen des Kabels. Diese können zu Ermüdungserscheinungen des gesamten Kabels oder von Teilen des Kabels führen. Diese Ermüdungserscheinungen führen zu einer Verschlechterung der Signalqualität bis zum Verlust der Datenverbindung.

Bei sicherheitsrelevanten Anwendungen ist eine hohe Verfügbarkeit der Datenverbindung jedoch unverzichtbar und auch stets sicherzustellen, um Unfälle und Ausfälle zu vermeiden. Defekte der Kabel sind in der Regel nicht sichtbar, da sie innerhalb der Leitung auftreten. Eine Diagnose der Qualität oder eines Verschleißzustands der Kabel kann daher nur messtechnisch ermittelt werden. Hierzu geeignete und bekannte Messgeräte sind jedoch sehr komplex in der Handhabung und außerdem mit hohen Anschaffungskosten verbunden.

Aus der DE 11 2013 000 100 T5 ist ein batteriebetriebener Gabelstapler bekannt, der eine Steuerungseinrichtung umfasst. Diese Steuerungseinrichtung umfasst wiederum eine Überwachungssteuerungseinrichtung und eine ID-Schlüsselsteuerungseinrichtung, die über eine Kommunikationsleitung eines Kommunikationsnetzwerks des Fahrzeugs kommunikationsfähig miteinander verbunden sind. Dieses Dokument offenbart den Oberbegriff von Anspruch 1.

Aus der US 7,960,976 B1 ist ein Kabeltestsystem bekannt. Ein Kabeltester wird über eine Steckverbindung mit einem zu testenden Kabel verbunden. Der Kabeltest wird mit Hilfe einer Zeitbereichsreflektometrie (Time Domain Reflection, TDR) durchgeführt.

Die Aufgabe wird gelöst durch ein Flurförderzeug mit einem Kommunikationsnetzwerk, umfassend ein erstes und ein zweites Netzwerkgerät, die über eine Datenleitung miteinander verbunden sind, wobei das erste und/oder das zweite Netzwerkgerät dazu eingerichtet sind/ist, einen Signalqualitätsindex einer über die Datenleitung etablierten Datenverbindung zwischen dem ersten und dem zweiten Netzwerkgerät zu bestimmen, wobei das Flurförderzeug fortgebildet ist durch eine Logikeinheit, die dazu eingerichtet ist, einen zeitlichen Verlauf des Signalqualitätsindex durch wiederholte Abfrage des Signalqualitätsindex des ersten und/oder zweiten Netzwerkgeräts zu bestimmen und bis zu einem Serviceereignis zu speichern.

Vorteilhaft erlaubt eine regelmäßige Überwachung der Datenqualität des STPE-Kabels eine Voraussage der Ausfallwahrscheinlichkeit des Kabels. Durch präventive Diagnose und entsprechende Reparatur kann eine maximale Funktionalität sichergestellt werden. Die Verfügbarkeit der Datenverbindungen wird wesentlich verbessert. Im Vergleich zu herkömmlichen Techniken, bei denen beispielsweise spezielle Messgeräte zur Detektion einer Beschädigung eines Kabels eingesetzt werden, sind die Material- und Wartungskosten beim Service wesentlich geringer. Es ist kein Expertenwissen notwendig und es erfolgt eine automatische und fortlaufende Diagnose. Mit herkömmlichen Messgeräten, mit denen ein einzelnes Datenkabel geprüft und gemessen wird, ist außerdem keine Langzeitdiagnose möglich. Der Signalqualitätsindex lässt sich einfach abfragen, da er in den Netzwerkcontrollern in der Regel ohnehin verfügbar ist.

Um den zeitlichen Verlauf des Signalqualitätsindex zu bestimmen, ist die Logikeinheit dazu eingerichtet, zu einem ersten Zeitpunkt einen ersten Wert des Signalqualitätsindex von dem ersten und/oder zweiten Netzwerkgerät abzufragen und zu einem späteren zweiten Zeitpunkt einen zweiten Wert des Signalqualitätsindex von dem ersten und/oder zweiten Netzwerkgerät abzufragen.

Der erste Wert wird gemeinsam mit einem ersten Zeitpunkt der Abfrage und der zweite Wert wird gemeinsam mit einem zweiten Zeitpunkt der zweiten Abfrage gespeichert. Diese Datentupel aus Abfragezeitpunkt und Wert werden bis zu dem Serviceereignis gespeichert. Der zeitliche Abstand der Erfassung eines solchen Datentupels kann frei gewählt werden. Zur Vermeidung übergroßer Datenmengen kann das Intervall im Vergleich zu in der Datenverarbeitung üblichen Zeiten relativ groß gewählt werden. Beispielsweise beträgt das Intervall der Messwerterfassung mindestens 1 Sekunde, 10 Sekunden, 100 Sekunden oder 1000 Sekunden. Ferner kann vorgesehen sein, dass die Erfassung des Signalqualitätsindex im Abstand von mindesten 1 Minute, 10 Minuten oder gar 100 Minuten stattfindet. Es ist ferner beispielsweise vorgesehen, dass die Erfassung des Signalqualitätsindex täglich, wöchentlich oder monatlich erfolgt. Ebenfalls kann vorgesehen sein, dass ein Mittelwert für den Signalqualitätsindex gespeichert wird, beispielsweise der Mittelwert über 10 Signalqualitätsindizes.

Die Logikeinheit kann beispielsweise als Softwareeinheit als Teil einer Steuerung des Flurförderzeugs implementiert sein. Die Logikeinheit kann aber auch ein Embedded PC sein, welcher mit dem ersten und/oder zweiten Netzwerkgerät direkt kommuniziert.

Gemäß einer vorteilhaften Ausführungsform ist das Flurförderzeug fortgebildet durch ein Steuergerät, welches zur Erfassung von Fahrzeugzustandsdaten des Flurförderzeugs eingerichtet ist, wobei die Logikeinheit ferner dazu eingerichtet ist, Fahrzeugzustandsdaten beschreibend einen Fahrzeugzustand zum Zeitpunkt der Abfrage des Signalqualitätsindex von dem Steuergerät abzufragen und einen zeitlich zum Verlauf des Signalqualitätsindex korrelierten Verlauf der Fahrzeugzustandsdaten zu speichern.

Durch die Korrelation des Signalqualitätsindex mit den Fahrzeugzustandsdaten ist es möglich, Rückschlüsse auf eine Position des möglicherweise in der Datenleitung vorhandenen Defekts zu schließen. Die Fahrzeugzustandsdaten umfassen beispielsweise eine oder mehrere der folgenden Informationen: Daten betreffend eine Position eines Hubgerüsts des Flurförderzeugs, eine oder mehrere Bewegungsfunktion(en) des Hubgerüsts des Flurförderzeugs, Daten betreffend eine Beschleunigung und/oder Bewegungsgeschwindigkeit des Hubgerüsts oder eines Teils des Hubgerüsts, Daten betreffend eine Beschleunigung und/oder Bewegungsgeschwindigkeit des Flurförderzeugs. Insbesondere kann die Information die Hubbewegung einer Gabel bzw. eine Freihubbewegung oder den Seitenschub einer Gabel, die Hubbewegung des Hubgerüsts, eine Vorschubbewegung des Hubgerüsts, die Neigung des Hubgerüsts oder eine Schwenkschubbewegung einer Gabel betreffen. Es ist vorgesehen, dass die Fahrzeugzustandsdaten Informationen über die Position von Gabel oder Hubgerüst entsprechend der zuvor genannten Bewegungsfreiheitsgrade umfasst, wobei die Positionen mittels Sensoren in an sich bekannter Weise gemessen werden. Alternativ oder zusätzlich kann vorgesehen sein, dass Steuerdaten zur Ansteuerung von Aktoren als Fahrzeugzustandsdaten erfasst werden.

Tritt beispielsweise ein sehr geringer Signalqualitätsindex bei einer bestimmten Hubhöhe des Hubgerüsts oder bei einer bestimmten Bewegung eines Teils des Hubgerüsts auf, so ist dies ein starkes Indiz dafür, dass die Datenleitung im Bereich dieses Teils des Hubgerüsts defekt ist. Entsprechende Reparaturmaßnahmen können gezielt durchgeführt werden. Der Wartungs- und Materialaufwand wird reduziert.

Gemäß einer weiteren vorteilhaften Ausführungsform ist das Flurförderzeug dadurch fortgebildet, dass in der Logikeinheit ein Grenzwert für den Signalqualitätsindex hinterlegt ist und die Logikeinheit ferner dazu eingerichtet ist, eine Betriebs- oder Wartungswarnmitteilung auszugeben, wenn der Signalqualitätsindex im zeitlichen Verlauf den Grenzwert überschreitet.

Es ist ferner beispielsweise vorgesehen, dass die Betriebs- oder Wartungswarnmitteilung an eine externe Einheit, beispielsweise die Steuereinheit des Flurförderzeugs, kommuniziert wird und dort dem Benutzer ein entsprechender Warnhinweis bereitgestellt wird. Es kann ferner vorgesehen sein, dass die Betriebs- oder Wartungswarnmitteilung über eine LAN-Verbindung, beispielsweise eine drahtlose LAN-Verbindung, an eine zentrale Einheit kommuniziert wird. Beispielsweise wird eine Servicestelle informiert, so dass von dieser aus die entsprechenden Maßnahmen zur Reparatur des Flurförderzeugs koordiniert werden können.

Das Flurförderzeug ist ferner beispielsweise dadurch fortgebildet, dass die Logikeinheit ferner dazu eingerichtet ist, in Reaktion auf die Betriebs- oder Wartungswarnmitteilung eine oder mehrere der folgenden Maßnahmen durchzuführen: Ausführung einer Zeitbereichsreflektometrie zur Lokalisierung einer möglichen Schadstelle der Datenleitung, Einschränkung einer oder mehrerer Betriebsfunktionen des Flurförderzeugs, externe Ausgabe der Betriebs- oder Wartungswarnmitteilung in Form einer Datenübertragung und/oder der externen Ausgabe einer optischen und/oder akustischen Warnung.

Die Erzeugung und Ausgabe einer Betriebs- und Wartungswarnmitteilung erhöht die Zuverlässigkeit des Flurförderzeugs bzw. seiner auf die Datenverbindung angewiesenen Komponenten. Außerdem wird die Sicherheit des Flurförderzeugs verbessert. Beispielsweise kann das Flurförderzeug in Reaktion auf die Betriebs- und Wartungswarnmitteilung teilweise oder auch ganz den Betrieb einstellen, wenn essentiell wichtige Informationen innerhalb des Flurförderzeugs nicht oder nur noch teilweise ausgetauscht werden können.

Die Durchführung einer Zeitbereichsreflektometrie zur Lokalisierung einer möglichen Schadstelle der Datenleitung erlaubt eine gezielte Eingrenzung der Position der Fehlstelle, so dass gezielt diejenige Teilkomponente der Datenleitung ersetzt werden kann, welche defekt ist. Auch diese Maßnahme verringert den Wartungs- und Materialaufwand zum Betrieb des Flurförderzeugs.

Die Aufgabe wird ferner gelöst durch ein Diagnoseverfahren für ein Flurförderzeug mit einem Kommunikationsnetzwerk, wobei das Kommunikationsnetzwerk ein erstes und ein zweites Netzwerkgerät umfasst, die über eine Datenleitung miteinander verbunden sind, wobei das erste und/oder das zweite Netzwerkgerät einen Signalqualitätsindex einer über die Datenleitung etablierten Datenverbindung zwischen dem ersten und dem zweiten Netzwerkgerät bestimmen/bestimmt, wobei dieses Diagnoseverfahren dadurch fortgebildet ist, dass eine von dem Flurförderzeug umfasste Logikeinheit den Signalqualitätsindex wiederholt von dem ersten und/oder dem zweiten Netzwerkgerät abfragt und auf dieser Grundlage einen zeitlichen Verlauf des Signalqualitätsindex bestimmt und bis zu einem Serviceereignis speichert.

Auf das Diagnoseverfahren treffen gleiche oder ähnliche Vorteile zu, wie sie bereits im Hinblick auf das Flurförderzeug erwähnt wurden.

Das Diagnoseverfahren zeichnet sich ferner insbesondere dadurch aus, dass das Flurförderzeug ein Steuergerät umfasst, wobei das Steuergerät Fahrzeugzustandsdaten des Flurförderzeugs erfasst und die Logikeinheit Fahrzeugzustandsdaten, welche einen Fahrzeugzustand zum Zeitpunkt der Abfrage des Signalqualitätsindex beschreiben, von dem Steuergerät abfragt und einen zeitlich zum Verlauf des Signalqualitätsindex korrelierten Verlauf der Fahrzeugzustandsdaten speichert.

Das Diagnoseverfahren ist vorteilhaft dadurch weitergebildet, dass die Logikeinheit Fahrzeugzustandsdaten von dem Steuergerät abfragt, welche eine oder mehrere der folgenden Informationen umfassen: Daten betreffend eine Position eines Hubgerüsts des Flurförderzeugs, eine oder mehrere Bewegungsfunktion(en) des Hubgerüsts des Flurförderzeugs, Daten betreffend eine Beschleunigung und/oder Bewegungsgeschwindigkeit des Hubgerüsts oder eines Teils des Hubgerüsts, Daten betreffend eine Beschleunigung und/oder Bewegungsgeschwindigkeit des Flurförderzeugs.

Gemäß einer weiteren vorteilhaften Ausführungsform ist das Diagnoseverfahren dadurch fortgebildet, dass in der Logikeinheit ein Grenzwert für den Signalqualitätsindex hinterlegt ist und die Logikeinheit eine Betriebs- oder Wartungswarnmitteilung ausgibt, wenn der Signalqualitätsindex im zeitlichen Verlauf den Grenzwert überschreitet.

Insbesondere ist vorgesehen, dass die Logikeinheit in Reaktion auf die Betriebs- oder Wartungswarnmitteilung eine oder mehrere der folgenden Maßnahmen durchführt: Ausführen einer Zeitbereichsreflektometrie zur Lokalisierung einer möglichen Schadstelle der Datenleitung, Einschränken einer oder mehrerer Betriebsfunktionen des Flurförderzeugs, externes Ausgeben der Betriebs- oder Wartungswarnmitteilung in Form einer Datenübertragung und/oder der externen Ausgabe einer optischen und/oder akustischen Warnung.

Weitere Merkmale der Erfindung werden aus der Beschreibung erfindungsgemäßer Ausführungsformen zusammen mit den Ansprüchen und den beigefügten Zeichnungen ersichtlich. Erfindungsgemäße Ausführungsformen können einzelne Merkmale oder eine Kombination mehrerer Merkmale erfüllen.

Im Rahmen der Erfindung sind Merkmale, die mit "insbesondere" oder "vorzugsweise" gekennzeichnet sind, als fakultative Merkmale zu verstehen.

Die Erfindung wird nachstehend ohne Beschränkung des allgemeinen Erfindungsgedankens anhand von Ausführungsbeispielen unter Bezugnahme auf die Zeichnungen beschrieben, wobei bezüglich aller im Text nicht näher erläuterten erfindungsgemäßen Einzelheiten ausdrücklich auf die Zeichnungen verwiesen wird. Es zeigen:
Fig. 1 und 2 jeweils ein vereinfacht und schematisch dargestelltes Flurförderzeug mit einem Kommunikationsnetzwerk, wobei sich das Hubgerüst des Flurförderzeugs in verschiedenen Positionen befindet.

In den Zeichnungen sind jeweils gleiche oder gleichartige Elemente und/oder Teile mit denselben Bezugsziffern versehen, so dass von einer erneuten Vorstellung jeweils abgesehen wird.

Fig. 1 zeigt in einer schematischen und vereinfachten Darstellung ein Flurförderzeug 2 mit einem Kommunikationsnetzwerk, welches ein erstes Netzwerkgerät 4 und ein zweites Netzwerkgerät 6 umfasst. Das erste und das zweite Netzwerkgerät 4, 6 sind über eine Datenleitung 8 miteinander verbunden. Das erste Netzwerkgerät 4 ist beispielsweise eine Steuereinheit des Flurförderzeugs 2. Das zweite Netzwerkgerät 6 ist beispielsweise eine Kameraeinheit. Die Datenleitung 8 ist in ein erstes Segment 8.1 und ein zweites Segment 8.2 unterteilt, die beiden Segmente 8.1, 8.2 sind über einen Stecker 10 miteinander verbunden.

Das erste Segment 8.1 der Datenleitung 8 verläuft innerhalb eines Chassis des Flurförderzeugs 2 und reicht bis an einen Punkt, an welchem ein Hubgerüst 12 an dem Chassis des Flurförderzeugs 2 angebracht ist. Das zweite Segment 8.2 der Datenleitung 8 ist entlang des Hubgerüsts 12 verlegt und reicht bis zu einer Lastgabel 14, an welcher beispielhaft das zweite Netzwerkgerät 6 befestigt ist. Die beiden Netzwerkgeräte 4, 6 sind dazu eingerichtet, einen Signalqualitätsindex einer über die Datenleitung 8 etablierten Datenverbindung zwischen dem ersten und zweiten Netzwerkgerät 4, 6 zu bestimmen. Der Signalqualitätsindex (SQI) orientiert sich am Signal-Rausch-Verhältnis der über die Datenleitung 8 übertragenen Signale und kann so definiert sein, wie in dem Dokument: "Advanced diagnostic features for 100BASE-T1 automotive Ethernet PHYs, TC1 - advanced PHY features. OPEN Alliance (One-Pair Ether-Net) Special Interest Group (SIG)", beschrieben. Die Datenleitung 8 ist beispielsweise ein unabgeschirmtes Kabel mit einer einzigen verdrillten Doppelader (Single-Twisted-Pair-Ethernet, STPE). Der Signalqualitätsindex liegt als Wert im jeweiligen Netzwerkcontroller der Netzwerkgeräte 4, 6 vor.

Das Kommunikationsnetzwerk des Flurförderzeugs 2 umfasst ferner eine Logikeinheit 16, die dazu eingerichtet ist, einen zeitlichen Verlauf des Signalqualitätsindex durch wiederholte Abfrage des Signalqualitätsindex an dem ersten und/oder zweiten Netzwerkgerät 4, 6 zu bestimmen. Die Logikeinheit 16 ist beispielhaft als Teil des ersten Netzwerkgeräts 4 dargestellt. Es kann sich bei dieser Logikeinheit 16 ebenso um ein separates Bauteil, beispielsweise einen Embedded PC oder dergleichen, handeln. Es ist ferner beispielsweise vorgesehen, dass die Logikeinheit 16 als Softwareeinheit als Teil der Betriebssteuerung des Flurförderzeugs 2 implementiert ist. Die Logikeinheit 16 ist dazu eingerichtet, den zeitlichen Verlauf des Signalqualitätsindex bis zu einem Serviceereignis zu speichern. Ein Serviceereignis ist beispielsweise eine Reparatur des Flurförderzeugs 2, ein an dem Flurförderzeug 2 durchgeführter Service, eine allgemeine Überprüfung des Flurförderzeug 2, sei es vor Ort oder aus der Ferne.

Durch die regelmäßige Überwachung der Übertragungsqualität der Datenleitung 8 kann eine präventive Diagnose über den Zustand der Datenleitung gewonnen werden. Diese Zustandsdiagnose ist besonders aussagekräftig, wenn neben dem Signalqualitätsindex zeitgleich von einem Steuergerät 18 Fahrzeugzustandsdaten des Flurförderzeugs 2 abgefragt werden. Die Fahrzeugzustandsdaten beschreiben einen Fahrzeugzustand zum Zeitpunkt der Abfrage des Signalqualitätsindex. So kann ein zeitlicher Verlauf des Signalqualitätsindex und ein korrelierter Verlauf der Fahrzeugzustandsdaten abgespeichert werden. Die Fahrzeugzustandsdaten sind beispielsweise Daten betreffend eine Position des Hubgerüsts 12 des Flurförderzeugs 2. Es können als Fahrzeugzustandsdaten auch eine oder mehrere Bewegungsfunktionen des Hubgerüsts 12 oder anderer Teile des Flurförderzeugs 2 abgespeichert werden. Beispielsweise die Höhe oder Position der Gabel 14, ein Lenkeinschlag und dergleichen. Als Fahrzeugzustandsdaten können aber auch Daten betreffend eine Beschleunigung oder eine Bewegungsgeschwindigkeit des Hubgerüsts 12 oder der Gabel 14 oder des Flurförderzeugs 2 als Ganzes abgespeichert werden. Aus der Korrelation zwischen Signalqualitätsindex und Fahrzeugzustandsdaten lässt sich ein möglicher Defekt der Datenleitung 8 besser und leichter lokalisieren.

Fig. 2 zeigt das Flurförderzeug 2 mit ausgefahrenem Hubgerüst 12. Beim Ausfahren des Hubgerüsts 12 wird das zweite Segment 8.2 der Datenleitung 8 bewegt. Tritt während der Bewegung des Hubgerüsts 12 eine deutliche Verringerung des Signalqualitätsindex auf, so ist dies ein starkes Indiz dafür, dass das zweite Segment 8.2 der Datenleitung 8 defekt ist oder ein Defekt kurz bevorsteht. Es ist also ratsam, das zweite Segment 8.2 der Datenleitung 8 sofort oder beim nächsten regulären Service auszuwechseln. Ein solcher Austausch kann gezielt und mit vermindertem Serviceaufwand vorgenommen werden, eine entsprechende Reparatur des Flurförderzeugs 2 kann hocheffizient vorgenommen werden.

Die Logikeinheit 16 kann ferner derart eingerichtet sein, dass in dieser ein Grenzwert für den Signalqualitätsindex hinterlegt ist. Die Logikeinheit 16 kann ferner, sofern der Signalqualitätsindex im zeitlichen Verlauf diesen Grenzwert überschreitet, eine Betriebs- oder Wartungswarnmitteilung ausgeben. Ein Überschreiten des Grenzwertes bedeutet im Kontext der vorliegenden Beschreibung, dass der Signalqualitätsindex unter einen vorbestimmten Grenzwert fällt. Nimmt man die übliche Definition des Signalqualitätsindex (SQI) an, bedeutet SQI = 0 das schlechteste Signalrauschverhältnis und SQI = 7 das beste Signalrauschverhältnis. Für einen SQI ≤ 3 kann beispielsweise eine Betriebs- oder Wartungswarnmitteilung ausgegeben werden. Diese Meldung wird beispielsweise an das Steuergerät 18 des Flurförderzeugs 2 ausgegeben, so dass ein Benutzer auf einer diesem zugänglichen Anzeige eine entsprechende Warnung erhält. Es kann alternativ oder zusätzlich der Betriebsumfang des Flurförderzeugs 2 eingeschränkt werden. Beispielsweise kann bei einem defekten zweiten Segment 8.2 der Datenleitung 8 die Bewegung des Hubgerüsts 12 eingeschränkt werden, da für den Betrieb in großen Hubhöhen kein sicherer Kontakt zu der beispielsweise als zweites Netzwerkgerät 6 vorhandenen Kamera an der Gabel 14 vorhanden ist.

Um einen Defekt in der Datenleitung 8 genauer zu lokalisieren, kann auch vorgesehen sein, dass eine Zeitbereichsreflektometrie auf der Datenleitung 8 durchgeführt wird. Mithilfe einer Zeitbereichsreflektometrie, wie sie an sich allgemein bekannt ist, kann die Entfernung eines Defekts von einem der beiden Netzwerkgeräte 4, 6 bestimmt werden, so dass anschließend die Datenleitung 8 in diesem Bereich gezielt ausgetauscht werden kann.

### Bezugszeichenliste

- 2: Flurförderzeug
- 4: erstes Netzwerkgerät
- 6: zweites Netzwerkgerät
- 8: Datenleitung
- 8.1: erstes Segment
- 8.2: zweites Segment
- 10: Stecker
- 12: Hubgerüst
- 14: Gabel
- 16: Logikeinheit
- 18: Steuergerät

## Patentansprüche

1. Flurförderzeug (2) mit einem Kommunikationsnetzwerk, umfassend ein erstes und ein zweites Netzwerkgerät (4, 6), die über eine Datenleitung (8) miteinander verbunden sind, **dadurch gekennzeichnet**, das erste und/oder das zweite Netzwerkgerät (4, 6) dazu eingerichtet sind/ist, einen Signalqualitätsindex einer über die Datenleitung (8) etablierten Datenverbindung zwischen dem ersten und dem zweiten Netzwerkgerät (4, 6) zu bestimmen, wobei eine Logikeinheit (16), die dazu eingerichtet ist, einen zeitlichen Verlauf des Signalqualitätsindex durch wiederholte Abfrage des Signalqualitätsindex an dem ersten und/oder zweiten Netzwerkgerät (4, 6) zu bestimmen und bis zu einem Serviceereignis zu speichern.

2. Flurförderzeug (2) nach Anspruch 1, **gekennzeichnet durch** ein Steuergerät (18), welches zur Erfassung von Fahrzeugzustandsdaten des Flurförderzeugs (2) eingerichtet ist, wobei die Logikeinheit ferner dazu eingerichtet ist, Fahrzeugzustandsdaten beschreibend einen Fahrzeugzustand zum Zeitpunkt der Abfrage des Signalqualitätsindex von dem Steuergerät (18) abzufragen und einen zeitlich zum Verlauf des Signalqualitätsindex korrelierten Verlauf der Fahrzeugzustandsdaten zu speichern.

3. Flurförderzeug (2) nach Anspruch 2, **dadurch gekennzeichnet, dass** die Fahrzeugzustandsdaten eine oder mehrere der folgenden Informationen umfassen:
Daten betreffend eine Position eines Hubgerüsts (12) des Flurförderzeugs (2),
eine oder mehrere Bewegungsfunktion(en) des Hubgerüsts (12) des Flurförderzeugs (2),
Daten betreffend eine Beschleunigung und/oder Bewegungsgeschwindigkeit des Hubgerüsts (12) oder eines Teils des Hubgerüsts (12),
Daten betreffend eine Beschleunigung und/oder Bewegungsgeschwindigkeit des Flurförderzeugs (2).

4. Flurförderzeug (2) nach einem der Ansprüche 1 bis 3, **dadurch gekennzeichnet, dass** in der Logikeinheit (16) ein Grenzwert für den Signalqualitätsindex hinterlegt ist und die Logikeinheit (16) ferner dazu eingerichtet ist, eine Betriebs- oder Wartungswarnmitteilung auszugeben, wenn der Signalqualitätsindex im zeitlichen Verlauf den Grenzwert überschreitet.

5. Flurförderzeug (2) nach Anspruch 4, **dadurch gekennzeichnet, dass** die Logikeinheit ferner dazu eingerichtet ist, in Reaktion auf die Betriebs- oder Wartungswarnmitteilung eine oder mehrere der folgenden Maßnahmen durchzuführen:
Ausführung einer Zeitbereichsreflektometrie zur Lokalisierung einer möglichen Schadstelle der Datenleitung (8),
Einschränkung einer oder mehrerer Betriebsfunktionen des Flurförderzeugs (2),
externe Ausgabe der Betriebs- oder Wartungswarnmitteilung in Form einer Datenübertragung und/oder der externen Ausgabe einer optischen und/oder akustischen Warnung.

6. Diagnoseverfahren für ein Flurförderzeug (2) mit einem Kommunikationsnetzwerk, wobei das Kommunikationsnetzwerk ein erstes und ein zweites Netzwerkgerät (4, 6) umfasst, die über eine Datenleitung (8) miteinander verbunden sind, wobei das erste und/oder das zweite Netzwerkgerät (4, 6) einen Signalqualitätsindex einer über die Datenleitung (8) etablierten Datenverbindung zwischen dem ersten und dem zweiten Netzwerkgerät (4, 6) bestimmen/bestimmt, **dadurch gekennzeichnet, dass** eine von dem Flurförderzeug (2) umfasste Logikeinheit (16) den Signalqualitätsindex wiederholt von dem ersten und/oder dem zweiten Netzwerkgerät (4, 6) abfragt und auf dieser Grundlage einen zeitlichen Verlauf des Signalqualitätsindex bestimmt und bis zu einem Serviceereignis speichert.

7. Diagnoseverfahren nach Anspruch 6, **dadurch gekennzeichnet, dass** das Flurförderzeug (2) ein Steuergerät (18) umfasst, wobei das Steuergerät (18) Fahrzeugzustandsdaten des Flurförderzeugs (2) erfasst und die Logikeinheit (16) Fahrzeugzustandsdaten, welche einen Fahrzeugzustand zum Zeitpunkt der Abfrage des Signalqualitätsindex beschreiben, von dem Steuergerät (18) abfragt und einen zeitlich zum Verlauf des Signalqualitätsindex korrelierten Verlauf der Fahrzeugzustandsdaten speichert.

8. Diagnoseverfahren nach Anspruch 7, **dadurch gekennzeichnet, dass** die Logikeinheit (16) Fahrzeugzustandsdaten von dem Steuergerät (18) abfragt, welche eine oder mehrere der folgenden Informationen umfassen:
Daten betreffend eine Position eines Hubgerüsts (12) des Flurförderzeugs (2),
eine oder mehrere Bewegungsfunktion(en) des Hubgerüsts (12) des Flurförderzeugs (2),
Daten betreffend eine Beschleunigung und/oder Bewegungsgeschwindigkeit des Hubgerüsts (12) oder eines Teils des Hubgerüsts (12),
Daten betreffend eine Beschleunigung und/oder Bewegungsgeschwindigkeit des Flurförderzeugs (2).

9. Diagnoseverfahren nach einem der Ansprüche 6 bis 8, **dadurch gekennzeichnet, dass** in der Logikeinheit (16) ein Grenzwert für den Signalqualitätsindex hinterlegt ist und die Logikeinheit (16) eine Betriebs- oder Wartungswarnmitteilung ausgibt, wenn der Signalqualitätsindex im zeitlichen Verlauf den Grenzwert überschreitet.

10. Diagnoseverfahren nach Anspruch 9, **dadurch gekennzeichnet, dass** die Logikeinheit (16) in Reaktion auf die Betriebs- oder Wartungswarnmitteilung eine oder mehrere der folgenden Maßnahmen durchführt:
Ausführen einer Zeitbereichsreflektometrie zur Lokalisierung einer möglichen Schadstelle der Datenleitung (8),
Einschränken einer oder mehrerer Betriebsfunktionen des Flurförderzeugs (2),
externes Ausgeben der Betriebs- oder Wartungswarnmitteilung in Form einer Datenübertragung und/oder der externen Ausgabe einer optischen und/oder akustischen Warnung.

## Claims

1. An industrial truck (2) having a communication network, comprising a first and a second network device (4, 6) which are connected to one another via a data line (8), **characterized in that** the first and/or the second network device (4, 6) is/are designed to determine a signal quality index of a data connection between the first and the second network device (4, 6) established via the data line (8), wherein a logic unit (16) which is designed to determine a temporal progress of the signal quality index by repeatedly requesting the signal quality index at the first and/or second network device (4, 6) and to save said temporal progress of the signal quality index until a service event.

2. The industrial truck (2) according to Claim 1, **characterized by** a control device (18) which is designed to capture vehicle condition data of the industrial truck (2), wherein the logic unit is further designed to request vehicle condition data describing a vehicle condition at the time of requesting the signal quality index from the control device (18) and to save a progress of the vehicle condition data which is temporally correlated with the progress of the signal quality index.

3. The industrial truck (2) according to Claim 2, **characterized in that** the vehicle condition data comprise one or more of the following items of information:
data regarding a position of a mast (12) of the industrial truck (2),
one or more movement function(s) of the mast (12) of the industrial truck (2),
data regarding an acceleration and/or movement speed of the mast (12) or of a part of the mast (12),
data regarding an acceleration and/or movement speed of the industrial truck (2).

4. The industrial truck (2) according to any one of Claims 1 to 3, **characterized in that** a limit for the signal quality index is stored in the logic unit (16), and the logic unit (16) is further designed to output an operation or maintenance warning message if the signal quality index exceeds the limit over the course of time.

5. The industrial truck (2) according to Claim 4, **characterized in that** the logic unit is further designed, in reaction to the operation or maintenance warning message, to carry out one or more of the following measures:
execution of time-domain reflectometry in order to locate a possible damaged area of the data line (8),
restriction of one or more operating functions of the industrial truck (2), external output of the operation or maintenance warning message in the form of a data transmission and/or the external output of a visual and/or audible warning.

6. A diagnostic method for an industrial truck (2) having a communication network, wherein the communication network comprises a first and a second network device (4, 6) which are connected to one another via a data line (8), wherein the first and/or the second network device (4, 6) determine(s) a signal quality index of a data connection between the first and the second network device (4, 6) established via the data line (8), **characterized in that** a logic unit (16) comprised by the industrial truck (2) repeatedly requests the signal quality index from the first and/or the second network device (4, 6) and, on this basis, determines a temporal progress of the signal quality index and saves said temporal progress of the signal quality index until a service event.

7. The diagnostic method according to Claim 6, **characterized in that** the industrial truck (2) comprises a control device (18), wherein the control device (18) captures vehicle condition data of the industrial truck (2) and the logic unit (16) requests vehicle condition data, which describe a vehicle condition at the time of requesting the signal quality index, from the control device (18) and saves a progress of the vehicle condition data which is temporally correlated with the progress of the signal quality index.

8. The diagnostic method according to Claim 7, **characterized in that** the logic unit (16) requests vehicle condition data from the control device (18), which comprise one or more of the following items of information:
data regarding a position of a mast (12) of the industrial truck (2),
one or more movement function(s) of the mast (12) of the industrial truck (2), data regarding an acceleration and/or movement speed of the mast (12) or of a part of the mast (12),
data regarding an acceleration and/or movement speed of the industrial truck (2).

9. The diagnostic method according to any one of Claims 6 to 8, **characterized in that** a limit for the signal quality index is stored in the logic unit (16) and the logic unit (16) outputs an operation or maintenance warning message if the signal quality index exceeds the limit over the course of time.

10. The diagnostic method according to Claim 9, **characterized in that** the logic unit (16), in reaction to the operation or maintenance warning message, carries out one or more of the following measures:
execution of time-domain reflectometry in order to locate a possible damaged area of the data line (8),
restriction of one or more operating functions of the industrial truck (2),
external output of the operation or maintenance warning message in the form of a data transmission and/or the external output of a visual and/or audible warning.

## Revendications

1. Chariot de manutention (2) avec un réseau de communication, comprenant un premier et un deuxième appareil réseau (4, 6), qui sont reliés entre eux par une ligne de données (8), **caractérisé en ce que** le premier et/ou le deuxième appareil réseau (4, 6) sont/est conçu(s) pour déterminer un indice de qualité de signal d'une liaison de données établie par la ligne de données (8) entre le premier et le deuxième appareils réseau (4, 6), une unité logique (16) étant configurée pour déterminer une évolution dans le temps de l'indice de qualité du signal par interrogation répétée de l'indice de qualité du signal sur le premier et/ou le deuxième appareil(s) réseau (4, 6) et pour le mémoriser jusqu'à un événement de service.

2. Chariot de manutention (2) selon la revendication 1, **caractérisé par** un appareil de commande (18) qui est configuré pour enregistrer des données d'état de véhicule du chariot de manutention (2), l'unité logique étant en outre configurée pour interroger l'unité de commande (18) sur des données d'état du véhicule décrivant un état du véhicule au moment où l'indice de qualité du signal est demandé, et pour mémoriser une évolution des données d'état de véhicule corrélée au fil du temps à l'évolution de l'indice de qualité du signal.

3. Chariot de manutention (2) selon la revendication 2, **caractérisé en ce que** les données d'état de véhicule comprennent une ou plusieurs des informations suivantes :
des données relatives à une position d'un mât (12) du chariot de manutention (2),
une ou plusieurs fonction(s) de déplacement du mât (12) du chariot de manutention (2),
des données relatives à une accélération et/ou une vitesse de déplacement du mât (12) ou d'une partie du mât (12),
des données relatives à une accélération et/ou une vitesse de déplacement du chariot de manutention (2).

4. Chariot de manutention (2) selon l'une des revendications 1 à 3, **caractérisé en ce qu'**une valeur limite de l'indice de qualité du signal est mémorisée dans l'unité logique (16) et **en ce que** l'unité logique (16) est en outre configurée pour émettre un message d'avertissement de fonctionnement ou de maintenance lorsque l'indice de qualité du signal dépasse la valeur limite au fil du temps.

5. Chariot de manutention (2) selon la revendication 4, **caractérisé en ce que** l'unité logique est en outre configurée pour exécuter une ou plusieurs des mesures suivantes en réponse au message d'avertissement de fonctionnement ou de maintenance :
exécution d'une réflectométrie dans le domaine temporel pour localiser un éventuel point endommagé de la ligne de données (8),
limitation d'une ou plusieurs fonctions de fonctionnement du chariot de manutention (2),
émission externe du message d'avertissement de fonctionnement ou de maintenance sous la forme d'une transmission de données et/ou de l'émission externe d'un avertissement optique et/ou acoustique.

6. Procédé de diagnostic pour un chariot de manutention (2) doté d'un réseau de communication, le réseau de communication comprenant un premier et un deuxième appareil réseau (4, 6) qui sont reliés entre eux par une ligne de données (8), le premier et/ou le deuxième appareil(s) réseau (4, 6) déterminant un indice de qualité de signal d'une liaison de données établie par la ligne de données (8) entre le premier et le deuxième appareils réseau (4, 6), **caractérisé en ce qu'**une unité logique (16) comprise par le chariot de manutention (2) interroge de manière répétée l'indice de qualité de signal du premier et/ou du deuxième appareil réseau (4, 6) et détermine sur cette base une évolution temporelle de l'indice de qualité de signal et la mémorise jusqu'à un événement de service.

7. Procédé de diagnostic selon la revendication 6, **caractérisé en ce que** le chariot de manutention (2) comprend un appareil de commande (18), l'appareil de commande (18) enregistrant des données d'état de véhicule du chariot de manutention (2), et l'unité logique (16) interrogeant l'appareil de commande (18) sur des données d'état du véhicule qui décrivent un état du véhicule au moment où l'indice de qualité du signal est demandé, et mémorisant une évolution des données d'état de véhicule corrélée au fil du temps à l'évolution de l'indice de qualité du signal.

8. Procédé de diagnostic selon la revendication 7, **caractérisé en ce que** l'unité logique (16) demande des données d'état de véhicule à l'unité de commande (18), lesquelles comprennent une ou plusieurs des informations suivantes :
des données relatives à une position d'un mât (12) du chariot de manutention (2),
une ou plusieurs fonction(s) de déplacement du mât (12) du chariot de manutention (2),
des données relatives à une accélération et/ou une vitesse de déplacement du mât (12) ou d'une partie du mât (12),
des données relatives à une accélération et/ou une vitesse de déplacement du chariot de manutention (2).

9. Procédé de diagnostic selon l'une des revendications 6 à 8, **caractérisé en ce qu'**une valeur limite de l'indice de qualité du signal est mémorisée dans l'unité logique (16) et **en ce que** l'unité logique (16) émet un message d'avertissement de fonctionnement ou de maintenance lorsque l'indice de qualité du signal dépasse la valeur limite au fil du temps.

10. Procédé de diagnostic selon la revendication 9, **caractérisé en ce que** l'unité logique (16) exécute une ou plusieurs des mesures suivantes en réponse au message d'avertissement de fonctionnement ou de maintenance :
exécution d'une réflectométrie dans le domaine temporel pour localiser une éventuelle zone endommagée de la ligne de données (8),
limitation d'une ou plusieurs fonctions de fonctionnement du chariot de manutention (2),
émission externe du message d'avertissement de fonctionnement ou de maintenance sous la forme d'une transmission de données et/ou de l'émission externe d'un avertissement optique et/ou acoustique.
